# EUROPÄISCHE PATENTSCHRIFT

(11) **EP 0 420 257 B1**
(45) Veröffentlichungstag und Bekanntmachung des Hinweises auf die Patenterteilung: **30.06.1993**
(21) Anmeldenummer: 90118616.3
(22) Anmeldetag: 27.09.1990
(51) Int. Cl.: E04H 1/02

(54) **Haus**
House
Maison

(30) Priorität: 28.09.1989 AT 2254/89
(43) Veröffentlichungstag der Anmeldung: 03.04.1991
(73) Patentinhaber: Linecker, Josef, A-5230 Mattighofen (AT)
(72) Erfinder: Linecker, Josef, A-5230 Mattighofen (AT)
(74) Vertreter: Fincke, Karl Theodor, Dipl.-Phys. Dr.

(56) Entgegenhaltungen:
- FR-A- 2 438 723
- GB-A- 149 441

## Beschreibung

Die Erfindung betrifft ein Haus mit wenigstens einem vorderen unteren Raum und mit wenigstens einem hinteren oberen Raum, dessen Decke zumindest annähernd in Höhe eines Dachabschnitts des Hauses verläuft, bei dem der hintere obere Raum wenigstens einen oberen Lichteinlaß aufweist, durch den Tageslicht in ihn eintreten kann, und bei dem sich zwischen dem hinteren oberen Raum und dem vorderen unteren Raum wenigstens ein Lichtdurchlaß befindet, durch den das Tageslicht aus dem hinteren oberen Raum in den vorderen unteren Raum eintreten kann.

Ein nach der FR-A-2 483 723 bekanntes Haus dieser Art hat einen im Querschnitt rechteckigen Grundriß. Sein hinterer oberer Raum ist gegenüber seinem vorderen unteren Raum bis auf einen Schornstein offen. Tageslicht, insbesondere Sonnenlicht, kann aus dem oberen Lichteinlaß im hinteren oberen Raum nur in einem sehr beschränkten Winkelbereich in den vorderen unteren Raum eintreten.

Aufgabe der Erfindung ist es, den vorderen unteren Raum aus einem weiten Winkelbereich mit Tageslicht, insbesondere Sonnenlicht, zu erhellen und dabei den hinteren oberen Raum vom vorderen unteren Raum abzugrenzen.

Zur Lösung dieser Aufgabe ist das Haus dadurch gekennzeichnet, daß es einen sektorförmigen Grundriß hat und mit anderen Häusern gleichartigen Grundrisses sternförmig angeordnet ist und daß sein hinterer oberer Raum von seinem vorderen unteren Raum durch lichtdurchlässige Wände abgegrenzt ist.

Der hintere obere Raum kann nach oben hin offen sein.Der obere Lichteinlaß ist dann bevorzugt entsprechend Anspruch 2 auszubilden.

Ist der hintere obere Raum nach oben hin geschlossen, so ist bevorzugt der obere Lichteinlaß entsprechend Anspruch 3 ausgebildet, um Wärmeverluste zu vermeiden und eine Erwärmung durch Sonnenlicht zu verbessern, bevorzugt entsprechend Anspruch 4.

Der vordere untere Raum kann sich bis unter den hinteren oberen Raum erstrecken, so daß ein hinterer unterer Raum vorliegt, der von dem vorderen unteren Raum durch eine Wand getrennt ist oder nicht (Anspruch 5).

Um auch den hinteren unteren Raum zu erhellen, ist bevorzugt eine Ausbildung nach Anspruch 6, insbesondere Anspruch 7, vorgesehen.

Da der hintere untere Raum bei gewöhnlicher Heizung die höchste Temperatur aller Räume hat, ist er bevorzugt gemäß Anspruch 8 ausgebildet.

Die nächsthöhere Temperatur hat bei gewöhnlicher Heizung der vordere untere Raum und ist daher gemäß Anspruch 9 ausgebildet.

Die niedrigste Temperatur hat ein seitlich an den vorderen unteren Raum angrenzender Raum, weswegen eine Ausbildung nach Anspruch 10 bevorzugt ist.

Da es auf die Ausrichtung des Hauses bei der genannten Ausbildung nicht entscheidend auf die Himmelsrichtung ankommt, sind je nach den vorliegenden Verhältnissen Ausgestaltungen nach einem der Ansprüche 11 bis 13 vorteilhaft.

Die Erfindung wird im folgenden an Ausführungsbeispielen unter Hinweis auf die beigefügten Zeichnungen beschrieben.
- Fig. 1: zeigt vier sternförmig angeordnete Häuser, teils im Grundriß, teils in Aufsicht, von denen jeweils zwei vom gleichen Typ sind.
- Fig. 2: zeigt eine Schnittansicht längs der Linie II-II in Fig. 1.
- Fig. 3: zeigt einen Grundriß von vier gleichartigen, sternförmig angeordneten Häusern.

Bei der Ausführungsform nach den Fig. 1 und 2 sind zwei Häuser 2, 4 gleichen Typs mit zwei Häusern 6, 8 anderen, aber unter sich gleichen Typs sternförmig angeordnet. Jedes Haus weist einen vorderen unteren Raum 10 bzw. 12 und einen hinteren oberen Raum 14 bzw. 16 auf, dessen Decke 18 bzw. 20 annähernd in Höhe eines Dachabschnitts 22 bzw. 24 des Hauses 2, 4 bzw. 6, 8 verläuft.

Der hintere obere Raum 14 bzw. 16 weist einen oberen Lichteinlaß 26 bzw. 28 auf, durch den Tageslicht in ihn in Richtung der dargestellten Pfeile eintreten kann. Zwischen dem hinteren oberen Raum 14 bzw. 16 und dem vorderen unteren Raum 10 bzw. 12 befindet sich ein Lichtdurchlaß 30 bzw. 32, 34, durch den das Tageslicht aus dem hinteren oberen Raum 14 bzw. 16 in den vorderen unteren Raum 10 bzw. 12 eintreten kann.

Bei den Häusern 2, 4 ist der obere Lichtdurchlaß 26 durch eine Öffnung in dem Dachabschnitt 22 gebildet. Bei den Häusern 6, 8 ist der obere Lichteinlaß 28 durch einen lichtdurchlässigen Bereich in dem Dachabschnitt 24 gebildet. Dieser Dachabschnitt 24 ist nach Art eines Solardachs mit geringer Wärmeleitfähigkeit und Sonnenschutz ausgebildet.

Unter dem hinteren oberen Raum 14 bzw. 16 befindet sich ein hinterer unterer Raum 36 bzw. 38. Bei den Häusern 2, 4 ist dieser hintere untere Raum 36 von dem vorderen unteren Raum 10 durch eine Wand 40 mit einer Türe 42 getrennt. Bei den Häusern 6, 8 geht der hintere untere Raum 38 in den vorderen unteren Raum 12 über. Eine Wendeltreppe 44 führt von dem vorderen unteren Raum 12 zu einem Raum 46, der vor dem oberen hinteren Raum 16 liegt und von ihm durch lichtdurchlässige Wände 48, 50 mit einer Türe 52 abgetrennt ist.

Der hintere untere Raum 36 bzw. 38 weist in seiner Decke 54, 56 einen als Kuppel 58, 60 ausgebildeten Lichtdurchlaß 58, 60 zum hinteren oberen Raum 14 bzw. 16 auf. Bei den Häusern 2 und 4 ist der hintere untere Raum 36 ein Sanitärraum mit einer abgeteilten Toilette 62 und einer abgeteilten Kammer 64. Der vordere untere Raum 10 ist ein Wohnraum. An beiden Seiten des Wohnraums 10 grenzen Schlafräume 66, 68 an. Bei den Häusern 2, 4 ist der hintere obere Raum 14 zum vorderen unteren Raum 10 durch eine lichtdurchlässige Wand 70 begrenzt, die auf der Wand 72 zwischen dem vorderen unteren Raum 10 und dem hinteren unteren Raum 36 steht.

Ersichtlich haben die Häuser 2, 4, 6, 8 jeweils einen sektorförmigen Grundriß und sind mit gemeinsamen Seitenwänden 74 sternförmig angeordnet.

Bei der Ausführungsform nach Fig. 3 enthält jedes Haus 102, 104, 106, 108 zwei Wohnungen 110, 112 mit je einem zentral gelegenen Sanitärraum 114, 116, einem Wohnraum 118, 120 und einem Schlafzimmer 122, 124.

Die Häuser 102, 104, 106, 108 sind sternförmig mit lichtdurchlässig überdachten begehbaren Abständen 126, 128 voneinander angeordnet. Im übrigen sind die Häuser 102, 104, 106, 108 ähnlich wie die Häuser 2, 4 ausgebildet.

## Patentansprüche

1. Haus (2, 4, 6, 8; 102, 104, 106, 108) mit wenigstens einem vorderen unteren Raum (10, 12; 110, 112) und mit wenigstens einem hinteren oberen Raum (14, 16), dessen Decke (18, 20) zumindest annähernd in Höhe eines Dachabschnitts (22, 24) des Hauses (2, 4, 6, 8; 102, 104, 106, 108) verläuft, bei dem der hintere obere Raum (14, 16) wenigstens einen oberen Lichteinlaß (26, 28) aufweist, durch den Tageslicht in ihn eintreten kann, und bei dem sich zwischen dem hinteren oberen Raum (14, 16) und dem vorderen unteren Raum (10, 12; 110, 112) wenigstens ein Lichtdurchlaß (30, 32, 34) befindet, durch den das Tageslicht aus dem hinteren oberen Raum (14, 16) in den vorderen unteren Raum (10, 12; 110, 112) eintreten kann, **dadurch gekennzeichnet**, daß es einen sektorförmigen Grundriß hat und mit anderen Häusern (2, 4, 6, 8; 102, 104, 106, 108) gleichartigen Grundrisses sternförmig angeordnet ist und daß sein hinterer oberer Raum (14, 16) von seinem vorderen unteren Raum (10, 12; 110, 112) durch lichtdurchlässige Wände (70; 48, 50) abgegrenzt ist.

2. Haus nach Anspruch 1, dadurch gekennzeichnet, daß der obere Lichteinlaß (26) durch eine Öffnung (26) in dem Dachabschnitt (22) gebildet ist.

3. Haus nach Anspruch 1, dadurch gekennzeichnet, daß der obere Lichteinlaß (28) durch einen lichtdurchlässigen Bereich (28) in dem Dachabschnitt (24) gebildet ist.

4. Haus nach Anspruch 3 dadurch gekennzeichnet, daß wenigstens der lichtdurchlässige Bereich (28) nach Art eines Solardachs mit geringer Wärmeleitfähigheit und Sonnenschutz ausgebildet ist.

5. Haus nach einem der vorstehenden Ansprüche, dadurch gekennzeichnet, daß sich unter dem hinteren oberen Raum (14, 16) ein hinterer unterer Raum (36, 38; 114, 116) befindet.

6. Haus nach Anspruch 5, dadurch gekennzeichnet, daß der hintere untere Raum (36, 38; 114, 116) in seiner Decke (54, 56) einen Lichtdurchlaß (58, 60) zum hinteren oberen Raum (14, 16) aufweist.

7. Haus nach Anspruch 6, dadurch gekennzeichnet, daß der Lichtdurchlaß (58, 60) als Kuppel (58, 60) ausgebildet ist.

8. Haus nach einem der Ansprüche 5 bis 7, dadurch gekennzeichnet, daß der hintere untere Raum (36, 38; 114, 116) ein Sanitärraum (36, 38; 114, 116) ist.

9. Haus nach einem der vorstehenden Ansprüche, dadurch gekennzeichnet, daß der vordere untere Raum (10, 12; 110, 112) ein Wohnraum (10, 12; 110, 112) ist.

10. Haus nach Anspruch 9, dadurch gekennzeichnet, daß an wenigstens einer Seite des Wohnraums (10, 12; 110, 112) ein Schlafraum (66, 68; 122, 124) angrenzt.

11. Haus nach Anspruch 1, daduarch gekennzeichnet, daß es mit beidseitig benachbarten Häusern (2, 4, 6, 8) gemeinsame Seitenwände (74) hat.

12. Haus nach Anspruch 1, dadurch gekennzeichnet, daß es zu beidseitig benachbarten Häusern (102, 104, 106, 108) begehbare Abstände (126) hat.

13. Haus nach Anspruch 12, dadurch gekennzeichnet, daß die Abstände (126) lichtdurchlässig überdacht sind.

## Claims

1. A house (2, 4, 6, 8; 102, 104, 106, 108) with at least a lower front room (10, 12; 110, 112) and with at least a rear upper room (14, 16), the ceiling (18, 20) of which runs at least approximately at the height of a roof portion (22, 24) of the house (2, 4, 6, 8; 102, 104, 106, 108), in which the rear upper room (14, 16) has at least one upper skylight (26, 28) through which daylight may enter, and in which there is at least one light port (30, 32, 34) between the rear upper room (14, 16) and the lower front room (10, 12; 110, 112) through which daylight may enter from the rear upper room (14, 16) to the lower front room (10, 12; 110, 112), characterised in that it has a sector-shaped layout and is radially arranged with other houses (2, 4, 6, 8; 102, 104, 106, 108) of the same layout, and that its rear upper room (14, 16) is divided from its lower front room (10, 12; 110, 112) by light-transmissive walls (70; 48, 50).

2. A house according to claim 1, characterised in that the upper skylight (26) is formed by an opening (26) in the roof portion (22).

3. A house according to claim 1, characterised in that the upper skylight (28) is formed by a light-transmissive region (28) in the roof portion (24).

4. A house according to claim 3, characterised in that at least the light-transmissive region (28) is in the form of a solar roof having a low heat conductivity and sun protection.

5. A house according to any one of the preceding claims, characterised in that a lower rear room (36, 38; 114, 116) is positioned below the rear upper room (14, 16).

6. A house according to claim 5, characterised in that the rear upper room (36, 38; 114, 116) has, in its ceiling (54, 56), a light port (58, 60) to the rear upper room (14, 16).

7. A house according to claim 6, characterised in that the light port (58, 60) is in the form of a dome (58, 60).

8. A house according to any one of claims 5 to 7, characterised in that the rear lower room (36, 38; 114, 116) is a sanitation room (36, 38; 114, 116).

9. A house according to any one of the preceding claims, characterised in that the lower front room (10, 12; 110, 112) is a living room (10, 12; 110, 112).

10. A house according to claim 9, characterised in that a bedroom (66, 68; 122, 124) borders on at least one side of the living room (10, 12; 110, 112).

11. A house according to claim 1, characterised in that it has joint side walls (74) with the neighbouring houses (2, 4, 6, 8) on either side.

12. A house according to claim 1, characterised in that it has gaps providing walking spaces (126) between the neighbouring houses (102, 104, 106, 108) on either side.

13. A house according to claim 12, characterised in that the spacings (126) are covered so as to be light-transmissive.

## Revendications

1. Maison (2, 4, 6, 8; 102, 104, 106, 108) comprenant au moins une pièce inférieure avant (10, 12; 110, 112) et au moins une pièce supérieure arrière (14, 16), dont le plafond (18, 20) est situé au moins approximativement à la hauteur d'une section de toit (22, 24) de la maison (2, 4, 6, 8; 102, 104, 106, 108), dans laquelle la pièce supérieure arrière (14, 16) comprend au moins une entrée de lumière supérieure (26, 28) par laquelle la lumière du jour peut pénétrer, et dans laquelle entre la pièce supérieure arrière (14, 16) et la pièce inférieure avant (10, 12; 110, 112) est constitué au moins un passage de lumière (30, 32, 34) par lequel la lumière du jour peut pénétrer depuis la pièce supérieure arrière (14, 16) dans la pièce inférieure avant (10, 12; 110, 112), caractérisée en ce qu'elle présente en projection horizontale la forme d'un secteur et est disposée en étoile avec d'autres maisons (2, 4, 6, 8; 102, 104, 106, 108) de même forme en projection horizontale et en ce que sa pièce supérieure arrière (14, 16) et séparée de sa pièce inférieure avant (10, 12; 110, 112) par des cloisons (70; 48, 50) laissant passer la lumière.

2. Maison selon la revendication 1, caractérisée en ce que l'entrée de lumière supérieure (26) est constituée par une ouverture (26) dans la section de toit (22).

3. Maison selon la revendication 1, caractérisée en ce que l'entrée de lumière supérieure (28) est constituée par une zone (28) de la section de toit (24) qui laisse passer la lumière.

4. Maison selon la revendication 3, caractérisée en ce qu'au moins la zone (28) qui laisse passer la lumière est constituée à la manière d'un toit solaire de faible conductibilité thermique et de faible protection contre le soleil.

5. Maison selon l'une quelconque des revendications précédentes, caractérisée en ce qu'une pièce inférieure arrière (36, 38; 114, 116) est prévue au-dessous de la pièce supérieure arrière (14, 16).

6. Maison selon la revendication 5, caractérisée en ce que la pièce inférieure arrière (36, 38; 114, 116) comprend dans son plafond (54, 56) un passage de lumière (58, 60) dirigé vers la pièce supérieure arrière (14, 15).

7. Maison selon la revendication 6, caractérisée en ce que le passage de lumière (58, 60) est constitué sous forme d'un dôme (58, 60).

8. Maison selon l'une quelconque des revendications 5 à 7, caractérisée en ce que la pièce inférieure arrière (36, 38; 114, 116) est un espace sanitaire (36, 38; 114, 116).

9. Maison selon l'une quelconque des revendications précédentes, caractérisée en ce que la pièce inférieure avant (10, 12; 110, 112) est un séjour (10, 12; 110, 112).

10. Maison selon la revendication 9, caractérisée en ce qu'au moins une chambre à coucher (66, 68; 122, 124) est située sur un côté du séjour (10, 12; 110, 112).

11. Maison selon la revendication 1, caractérisée en ce qu'elle comprend des murs latéraux communs (74) avec les maisons (2, 4, 6, 8) voisines de chaque côté.

12. Maison selon la revendication 1, caractérisée en ce qu'elle comprend des couloirs (126) par lesquels on peut passer de chaque côté de maisons voisines (102, 104, 106, 108).

13. Maison selon la revendication 12, caractérisée en ce que les couloirs (126) sont recouverts par un toit laissant passer la lumière.
